# EUROPÄISCHE PATENTSCHRIFT

(11) **EP 1 141 189 B1**
(45) Veröffentlichungstag und Bekanntmachung des Hinweises auf die Patenterteilung: **23.10.2002**
(21) Anmeldenummer: 99940160.7
(22) Anmeldetag: 06.08.1999
(51) Int. Cl.: C11D 1/62, C11D 3/20

(54) **KLARE WEICHSPÜLMITTELFORMULIERUNGEN**
CLEAR SOFTENING AGENT FORMULATIONS
FORMULATIONS CLAIRES D'ASSOUPLISSANTS

(30) Priorität: 07.01.1999 EP 99100154
(43) Veröffentlichungstag der Anmeldung: 10.10.2001
(73) Patentinhaber: Goldschmidt Rewo GmbH & Co. KG, 36396 Steinau an der Strasse (DE)
(72) Erfinder: FENDER, Michael, D-36103 Flieden (DE); KÖHLE, Hans-Jürgen, D-36381 Schlüchtern (DE); SCHÜSSLER, Simone, D-63619 Bad Orb (DE); STARK, Klaus, D-63584 Gründau (DE)
(74) Vertreter: Rotenberg, Klaus, Dr.
(86) Internationale Anmeldenummer: EP9905692
(87) Internationale Veröffentlichungsnummer: WO00040681

(56) Entgegenhaltungen:
- EP-A- 0 082 457
- US-A- 5 399 272
- US-A- 5 492 636
- US-A- 5 545 340

## Beschreibung

Gegenstand der Erfindung sind Weichspülmittelformulierungen auf Basis ein oder mehrerer kationischer Tenside und mindestens einer weiteren Komponente, welche der Gesamtformulierung ein wasserhelles und klares Aussehen verleihen.

Die Waschmittelindustrie hat im Laufe der Zeit Weichspülmittelformulierungen mit verbessertem Rücknetzvermögen, hoher Stabilität und gutem weichem Griff entwickelt. Die bei weitem meisten dieser Formulierungen kommen als wässrige Dispersionen in den Markt. Beispiele für die Formulierung von Dispersionen sind unter anderem in der DE 37 20 331, DE 42 03 489 und EP 0 413 249 beschrieben.

Die gemäß den dort gegebenen Vorschriften hergestellten Formulierungen sind jedoch nur mit hohem Energieaufwand herzustellen und neigen zu starken Viskositätsschwankungen, insbesondere bei hohen Lagertemperaturen. Des weiteren ist bekannt, daß Agglomerate in Weichspülerdispersionen zur Fleckenbildung auf den behandelten Textilien führen.

Die US-A 5,545,340 beschreibt homogene Weichspülmittelformulierungen, welche Mischungen einer festen quatemären Ammoniumverbindung in einem Dispergierhilfsmittel und einer flüssigen quatemären Ammoniumverbindung in einem Dispergierhilfsmittel sowie ein flüssiges Trägermaterial enthalten und worin für die Herstellung der quaternären Ammoniumverbindung Fettsäuren mit definiertem cis/trans-Verhältnis zur Jodzahl verwendet werden. Diese Weichspülmittelformulierungen bilden jedoch keine klaren Lösungen.

Unter dem gesteigerten ästhetischen Bewußtsein hat sich ein Vorurteil gegen die dispersen Weichspülerformulierungen etabliert. Seitens der Verbraucher ist ein steigendes Bedürfnis nach natürlich klar aussehenden Formulierungen festzustellen.

Es sind schon fließfähige, hochkonzentrierte bzw. klare Weichspülerformulierungen beschrieben worden wie beispielsweise in der DE 33 14 677, DE 36 08 093.

Die dort beschriebenen Hochkonzentrate, die in der Regel > 35 % quaternäre Weichspülerrohstoffe enthalten, haben jedoch den Nachteil, daß sich diese Formulierungen nur schwer mit Wasser verdünnen lassen bzw. daß während des Einspülens dieser hochkonzentrierten Formulierung in der Einspülkammer der Waschmaschine schwer wasserlösliche Gele entstehen und eine gleichmäßige Textilbehandlung nicht gewährleistet ist. Außerdem kommt es bei diesen hochkonzentrierten Weichspülern häufig zu Überdosierungen, was zu Fleckenbildung auf den so behandelten Geweben führt.

Aufgabe der vorliegenden Erfindung war es daher, diese Nachteile des Standes der Technik zu vermeiden und Weichspülerformulierungen zur Verfügung zu stellen, welche eine im Vergleich zu den vergleichbaren Produkten des Standes der Technik ein mindestens gleich gutes Wirkungsspektrum aufweisen, darüber hinaus aber ein klares und wasserhelles Aussehen haben, deren Herstellung mit vermindertem energetischen Aufwand durchführbar ist und deren Handhabung bei den Endverbrauchern eine problemlose Anwendung gewährleistet.

Es wurde nun gefunden, daß Weichspülformulierungen, bestehend überwiegend aus kationischen Tensiden und 5-30 Gew%, bezogen auf Gesamtformulierung, einer weiteren Verbindung, diese Forderungen erfüllt.

Gegenstand der Erfindung sind daher klare und wasserhelle Weichspülmittelformulierungen, enthaltend
A) 15-35 Gew% mindestens einer quatemären Ammoniumverbindung der allgemeinen Formel (I) und
B) 5-30 Gew% mindestens einer Verbindung der allgemeinen Formel (II)

   R⁶-(CH₂)ₐ-O(-CH₂ - CH(R⁴) -O-)ₙ H

   mit der Bedeutung
   - R =: -CH₃, -CH₂-CH(R⁴)-OR¹, -CH₂-CH(R⁵)-OR², worin R⁴, R⁵ gleich oder verschieden H, -CH₃ sein können,
   - R¹, R² =: H, -C(O)-R³ worin R³ ein gegebenenfalls substituierter, mindestens eine Doppelbindung enthaltender Kohlenwasserstoffrest mit 13-19 C-Atomen, mit der Maßgabe, daß wenn R ≠ CH₃ ist R¹, R² min 1 bis 1,4 mal = H ist, und wenn R = CH₃ ist R¹, R² max 0,4 mal = H ist
   - R⁶ =: ein gegebenenfalls C₁₋₄-Alkylgruppen enthaltender Phenylrest oder verzweigter Alkylrest mit 3 bis 6 C-Atomen
   - n =: 0 bis 8,
   - a =: 0 oder 1
   - A⁻ =: Anion eines Quatemierungsmittels, insbesondere des Dimethylsulfats, Diethylsulfats, Methylchlorids sein kann und
C) 0,5-18 Gew% üblicher Hilfs- und Zusatzstoffe und
D) ad 100 Gew% Wasser.

Ein weiterer Gegenstand sind klare Weichspülmittelformulierungen gemäß Anspruch 1, der dadurch gekennzeichnet ist, dass die Verbindungen der allgemeinen Formel (I) hergestellt werden durch Veresterung von mindestens einer der Alkanolaminverbindungen aus der Gruppe Methyldiethanolamin, Methylethanolisopropanolamin, Methyl-diisopropanolamin, Triisopropanolamin, Triethanolamin und Fettsäuren und anschließender Quaternierung.

Ein weiterer Gegenstand sind klare Weichspülmittelformulierungen gemäß Anspruch 1, der dadurch gekennzeichnet ist, dass die Verbindungen der allgemeinen Formel (I) hergestellt werden durch Veresterung von Alkanolaminen und Fettsäuren im Molverhältnis von 1:1,6 bis 1:2 und anschließender Quaternierung.

Weitere Gegenstände der Erfindung sind durch die Ansprüche definiert.

Die erfindungsgemäß mitverwendeten quaternären Verbindungen der allgemeinen Formel (I) werden nach den auf diesem Gebiet allgemein bekannten Verfahren durch Veresterung von Alkanolaminen wie Triethanolamin (TEA), Methyl-diethanolamin(MDEA), Methyl-diisopropanolamin (MDIA), Methylethanol-isopropanolamin (MEIPA), Triisopropanolamin (TIPA) mit Fettsäure und anschließender Quaternierung hergestellt.

Besonders weit verbreitet sind Esterverbindungen auf Basis von Triethanolamin wie N-methyl, N,N-bis(beta-C14-18-acyloxyethyl), N-beta-hydroxyethyl ammonium methosulfat), die unter Handelsnamen wie TETRANYL® AT 75 (Warenzeichen der KAO Corp.), STEPANTEX® VRH 90 (Warenzeichen der Stepan Corp.) oder REWOQUAT® WE 18 (Warenzeichen der Witco Surfactants GmbH) vertrieben werden.

Als Fettsäuren für die Veresterung bzw. Umesterung werden die auf diesem Gebiet bekannten und üblichen einbasischen Fettsäuren auf Basis natürlicher pflanzlicher oder tierischer Öle mit 6-22 Kohlenstoffatomen, insbesondere mit 14-18 Kohlenstoffatomen, eingesetzt, wie Ölsäure,Linolsäure, Linolensäure, und insbesondere Rapsölfettsäure, Sojaölfettsäure, Sonnenblumenölfettsäure, Tallölfettsäure welche allein oder in Mischung in Form ihrer Glyceride, Methyloder Ethylester oder als freie Säuren eingesetzt werden können. Geeignet sind prinzipiell alle Fettsäuren mit ähnlicher Kettenverteilung.

Der Gehalt dieser Fettsäuren bzw. Fettsäureester an ungesättigten Anteilen, wird - soweit dies erforderlich ist - durch die bekannten katalytischen Hydrierverfahren auf eine gewünschte Jodzahl eingestellt oder durch Abmischung von vollhydrierten mit nichthydrierten Fettkomponenten erzielt.

Die Jodzahl, als Maßzahl für den durchschnittlichen Sättigungsgrad einer Fettsäure, ist die Jodmenge, welche von 100 g der Verbindung zur Absättigung der Doppelbindungen aufgenommen wird.

Erfindungsgemäß bevorzugt sind Fettsäuren mit Jodzahlen im Bereich von 40 bis 160 insbesondere aber Rapsölfettsäuren, Sonnenblumenölfettsäuren Sojaölettsäuren und Tallölfettsäuren, mit Jodzahlen im Bereich von 80 bis 150. Sie sind handelsübliche Produkte und werden von verschiedenen Firmen unter deren jeweiligen Handelsnamen angeboten.
Die Veresterung oder Umesterung wird nach bekannten Verfahren durchgeführt. Hierbei wird das Alkanolamin mit der dem gewünschten Veresterungsgrad entsprechenden Menge an Fettsäure oder Fettsäureester, gegebenenfalls in Gegenwart eines Katalysators, z. B. Methansulfonsäure, unter Stickstoff bei 160-240°C umgesetzt und das sich bildende Reaktionswasser bzw. der Alkohol kontinuierlich abdestilliert, wobei zur Vervollständigung der Reaktion gegebenenfalls der Druck vermindert werden kann.

Zur Herstellung der Ester werden in erster Stufe die Fettsäuren und das Alkanolamin im Verhältnis so umgesetzt, daß im Hinblick auf die gewünschten anwendungstechnischen Eigenschaften der Endprodukte ein Veresterungsgrad von 1,6 bis 2,0 resultiert, erfindungsgemäß besonders bevorzugt ist ein Veresterungsgrad von 1,8 bis 2,0. Die so hergestellten Verbindungen sind technische Reaktionsmischungen, die überwiegend als Diester vorliegen.

Auch die anschließende Quaternierung erfolgt nach bekannten Verfahren. Erfindungsgemäß wird so verfahren, daß der Ester, gegebenenfalls unter Mitverwendung eines Lösungsmittels, vorzugsweise Isopropanol, Ethanol, 1,2-Propylenglykol und/oder Dipropylenglykol, bei 60-90°C mit equimolaren Mengen des Quaternierungsmittels unter Rühren, gegebenenfalls unter Druck, versetzt wird und die Vervollständigung der Reaktion durch Kontrolle der Gesamtaminzahl überwacht wird.

Beispiele für die mitverwendeten Quaternierungsmittel sind organische oder anorganische Säuren, vorzugsweise aber kurzkettige Dialkylphosphate und -sulfate wie insbesondere Dimethylsulfat, Diethylsulfat, Dimethylphosphat, Diethylphosphat, kurzkettige Halogenkohlenwasserstoffe, insbesondere Methylchlorid.

Für die Herstellung der quaternären Ammoniumverbindungen gemäß allgemeiner Formel (I) wurden folgend aufgeführten Fettsäuren mitverwendet.

### Fettsäure I (FS I)

Ölsäure mit einer Säurezahl von 198-204, einer Jodzahl von 95 und einer C-Kettenverteilung von

| | | |
|---|---|---|
| <C 16 | ca. 4 % | |
| C 16 | ca. 5 % | |
| C 16' | ca. 5 % | ('einfach ungesättigt) |
| C17 | ca. 1 % | |
| C 18 | ca. 2% | |
| C 18' | ca. 70 % | |
| C 18" | ca. 12 % | (" zweifach ungesättigt) |
| > C 18 | ca. 2 % | |

### Fettsäure II (FS II)

Rapsölfettsäure mit einer Säurezahl von 196-204, einer Jodzahl von 98 und einer C-Kettenverteilung von

| | |
|---|---|
| <C 16 | ca. 2 % |
| C 16 | ca. 5 % |
| C 16' | ca. 1 % |
| C 17 | |
| C 18 | ca. 3 % |
| C 18' | ca. 73 % |
| C 18" | ca. 14 % |
| > C 18 | ca. 2 % |

### Fettsäure III (FS III)

Tallölfettsäure mit einer Säurezahl von 190-198, einer Jodzahl von 150 und einer C-Kettenverteilung von

| | |
|---|---|
| C 16 | ca. 1 % |
| C 16' | - |
| C 17 | - |
| C 18 | ca. 2 % |
| C 18' | ca. 37 % |
| C 18" | ca. 60 % |
| > C 18 | ca. 1 % |

Als Beispiel der quaternäre Ammoniumverbindungen gemäß Formel (I) wurden folgende Verbindungen eingesetzt:

| | | |
|---|---|---|
| Komponente A1 | TEA: FS I = | 1:1,75 |
| | | |
| Komponente A2 | TEA: FS II = | 1:2,0 |
| | | |
| Komponente A3 | MDEA: FS I = | 1:1,85 |
| | | |
| Komponente A4 | MEIPA: FS II = | 1:1,9 |
| | | |
| Komponente A5 | MDIA: FSIII = | 1:1,8 |

Die Komponenten A1 - A5 wurden mit Dimethylsulfat quaterniert und enthalten 10 Massen% Isopropanol als Lösungsmittel. Die folgenden Bezugnahmen auf die Komponenten A¹ bis A⁵ bedeuten diese quaternierten Verbindungen.

| | |
|---|---|
| Komponente B1 | R⁶ = Phenyl; R⁴ = H; n = 4 |
| | |
| Komponente B2 | R⁶ = i-C₄H₉ (ca 60 %)*; n = 0 *Wird unter dem Handelsnamen Isanol® (Firma Biesterfeld, Hamburg) vertrieben |
| | |
| Komponente B3 | R⁶ = i-C₄H₉ (ca 60 %)*; R⁴ = H; n = 2,7 |
| | |
| Komponente B4 | R⁶ = i-C₄H₉ (ca 60 %)*; R⁴ = CH₃; n = 2,7 |

Als Komponente B werden alkoxylierte Phenole, welche ein oder mehrere Alkylsubstituenten enthalten können, mitverwendet, wie beispielsweise ethoxylietes und/oder propoxyliertes Phenol, o/m/p-Kresol, Thymol, p-tert. Butyl-phenol, Benzylalkohol. Erfindungsgemäß können weiterhin gegebenenfalls alkoxylierte verzweigte kurzkettige Alkohole mit 3 bis 6 C-Atomen, wie Isopropanol, Butanol-2, 2-Methyl-propanol-1, 3-Methyl-butanol-1, 2-Methyl-butanol-1, sowie deren Alkoxylierungsprodukte.
Der Alkoxylierungsgrad ist 0 bis 8, wobei erfindungsgemäß technische Mischungen mit einem mittleren Alkoxylierungsgrad von 0 oder >2,5 bis 3,5 bevorzugt sind. Die Verbindungen der Komponente B können als Mischung untereinander und/oder miteinander in Mengen von 5 bis 30 Gew%, bezogen auf die Gesamtmischung, vorzugsweise in Mengen von 10 bis 25 Gew% eingesetzt werden.

Die Herstellung der Weichspülmittel erfolgt durch Emulgieren bzw. Lösen der quaternierten Verbindungen A¹ - A⁵ unter Mitverwendung von Verbindungen der allgemeinen Formel B, indem die jeweiligen Einzelkomponenten unter Rühren in Wasser gegeben werden. Hierbei können die prinzipiell die auf diesem Gebiet üblichen Verfahrensweisen angewendet werden.

Erfindungsgemäß geht man dabei so vor, daß Wasser bei Raumtemperatur vorgelegt wird, unter gutem Rühren erst die Farbstofflösung, dann die gegebenenfalls erforderliche Antischaumemulsion und schließlich der Weichmacher und die Komponente B) als Mischung oder in beliebiger Reihenfolge eingerührt wird. Danach wird Parfümöl zudosiert und gegebenenfalls eine bestimmte Menge einer Elektrolytlösung, um die Viskosität der Fertigformulierung zu reduzieren. Die erfindungsgemäßen Weichspülmittel können dabei die angebenenen Komponenten innerhalb der auf diesem Gebiet üblichen Grenzen enthalten, wie beispielsweise 15 bis 35 Gew% der Verbindungen der allgemeinen Formel A; 5 bis 30 Gew% mindestens eine der Verbindungen der allgemeinen Formel B; 0,5 bis 18 Gew% ein oder mehrere der üblichen Hilfsund Zusatzstoffe wie beispielsweise
0,05 bis 1 Gew% Farbstoffen, 0,05 bis 1Gew% Konservierungsmitteln, 0,1 bis 12 Gew% kurzkettiger Alkohole/Diole mit 2 bis 6 C-Atomen, 0,1 bis 1 Gew% Entschäumungsmitteln sowie insbesondere 0,1 bis 1,5 Gew% eines Alkaliund/oder Erdalkalisalzes; 0,1 bis 1,5 Gew% Parfümöl und den Rest zu 100 Gew% (ad 100) Wasser.

Wie die zum bekannten Stand der Technik gehörenden Weichspülmittel werden die erfindungsgemäßen Weichspüler im Anschluß an den eigentlichen Waschvorgang im letzten Spülgang zugegeben. Die Anwendungskonzentration liegt nach dem Verdünnen mit Wasser je nach Anwendungsgebiet im Bereich von 0,1 bis 10 g Weichspülmittel pro Liter Behandlungsflotte.

### Beispiele:

### Allgemeine Vorschrift zur Herstellung klarer Weichspülerformulierungen:

Entmineralisiertes Wasser wird bei Raumtemperatur vorgelegt, die Farbstofflösung zugegeben und die quaternäre Ammoniumverbindung (Quat; Komponente A) wird unter ständigem Rühren langsam in die Wasserphase gemischt. Anschließend gibt man unter Rühren die Komponente B zu der Mischung aus Wasser und Quat bis diese bei 20°C klar gelöst ist. Diese Formulierung wird anschließend auf 4°C abgekühlt und muß bei dieser Temperatur klar transparent sein. Gegebenenfalls wird eine zusätzliche Menge Lösungsvermittler B eingerührt, bis die Mischung bei 4°C klar ist. Gleizeitig mit, vor oder nach der Zugabe der Komponente B können zur Erhöhung des Flammpunktes der Fertigformulierung Alkohole,vorzugsweise Glykole mit Siedepunkten > 120°C in die Reaktionsmischung eingerührt werden.
Anschließend wird das Parfümöl bei Raumtemperatur unter Rühren zugegeben und gegebenenfalls zur Einstellung der Viskosität bei hochviskosen Lösungen ein Zusatz von Mineralsalzen, um die Rühr- und Fließfähigkeit der Mischung zu verbessern.
Als Mineralsalze können insbesondere die Chloride der Alkali- oder Erdalkalimetalle in Mengen von 0,1 bis 1,5 Gew%, vorzugsweise in Form ihrer 10 bis 30 %igen wässrigen Lösungen, insbesondere eine wässrige Calciumchlorid-Lösung, mitverwendet werden.

### Beispiel 1:

| | |
|---|---|
| Wasser | 47,4 Massenteile |
| Farbstoff* | 0,8 Massenteile |
| Komonente A1 | 30,6 Massenteile |
| Komponente B1 | 18,0 Massenteile Produkt ist bei 20°C klar |
| Propylenglykol | 2,0 Massenteile Produkt ist bei 4°C klar |
| Parfümöl** | 0,8 Massenteile |

| | |
|---|---|
| Farbstoff*: 1 %ige Lösung SANDOLAN®Walkblau NBL 150 der Fa. Sandoz | |
| Parfümöl**: Fragrance® D 60515 W der Fa. Haarmann und Reimer GmbH | |

### Beispiel 2:

| | |
|---|---|
| Wasser | 47,4 Massenteile |
| Farbstoff* | 0,8 Massenteile |
| Komonente A4 | 30,6 Massenteile |
| Komponente B1 | 22,0 Massenteile Produkt ist bei 20°C klar |
| Komponente B2 | 2,0 Massenteile Produkt ist bei 4°C klar |
| Parfümöl** | 0,8 Massenteile |

### Beispiel 3:

| | |
|---|---|
| Wasser | 59,4 Massenteile |
| Farbstoff* | 0,8 Massenteile |
| Komonente A3 | 30,6 Massenteile |
| Komponente B2 | 10,0 Massenteile |
| Parfümöl** | 0,8 Massenteile |
| CaCl₂-Lösung*** | 1,0 Massenteile Produkt ist bei 20°C und bei 4°C klar |

| | |
|---|---|
| CaCl₂-Lösung***: 25 Gew% in Wasser | |

### Beispiel 4:

| | |
|---|---|
| Wasser | 51,4 Massenteile |
| Farbstoff* | 0,8 Massenteile |
| Komonente A4 | 30,6 Massenteile |
| Komponente B2 | 6,0 Massenteile |
| Hexylenglykol | 12,0 Massenteile |
| Parfümöl** | 0,8 Massenteile Produkt ist bei 20°C und bei 4°C klar |

### Beispiel 5:

| | |
|---|---|
| Wasser | 44,9 Massenteile |
| Farbstoff* | 0,8 Massenteile |
| Komonente A2 | 30,6 Massenteile |
| Komponente B3 | 12,5 Massenteile |
| Hexylenglykol | 12,0 Massenteile |
| Parfümöl** | 0,8 Massenteile Produkt ist bei 20°C und bei 4°C klar |

### Beispiel 6:

| | |
|---|---|
| Wasser | 55,4 Massenteile |
| Farbstoff* | 0,8 Massenteile |
| Komonente A1 | 30,6 Massenteile |
| Komponente B4 | 10,0 Massenteile |
| Komponente B2 | 6,0 Massenteile |
| Parfümöl** | 0,8 Massenteile Produkt ist bei 20°C und bei 4°C klar |

### Beispiel 7:

| | |
|---|---|
| Wasser | 46,4 Massenteile |
| Farbstoff* | 0,8 Massenteile |
| Komonente A5 | 30,6 Massenteile |
| Komponente B4 | 13,0 Massenteile |
| Dipropylenglykol | 5,0 Massenteile |
| Parfümöl** | 0,8 Massenteile Produkt ist bei 20°C und bei 4°C klar |

## Patentansprüche

1. Klare Weichspülmittelformulierungen, enthaltend
A) 15-35 Gew% mindestens einer quaternären Ammoniumverbindung der allgemeinen Formel (I) und
B) 5-30 Gew% mindestens einer Verbindung der allgemeinen Formel (II)
R⁶-(CH₂)ₐ-O(-CH₂ - CH(R⁴)-O-)ₙH
mit der Bedeutung
R = -CH₃, -CH₂-CH(R⁴)-OR¹, -CH₂-CH(R⁵)-OR², worin R⁴, R⁵ gleich oder verschieden H, -CH₃ sein können,
R¹, R² = H, -C(O)-R³ worin R³ ein gegebenenfalls substituierter, mindestens eine Doppelbindung enthaltender Kohlenwasserstoffrest mit 13-19 C-Atomen, mit der Maßgabe, daß wenn R ≠ CH₃ ist R¹, R² min 1 bis 1,4 mal = H ist, und wenn R = CH₃ ist R¹, R² max 0,4 mal = H ist
R⁶ = ein gegebenenfalls C₁₋₄-Alkylgruppen enthaltender Phenylrest oder verzweigter Alkylrest mit 3 bis 6 C-Atomen
a = 0 oder 1
n = 0 bis 8,
A⁻ = Anion eines Quatemierungsmittels, insbesondere des Dimethylsulfats, Diethylsulfats. Methylchlorids sein kann und
C) 0,5- 18 Gew% üblicher Hilfs- und Zusatzstoffe und
D) ad 100 Gew% Wasser.

2. Klare Weichspülmittelformulierungen gemäß Anspruch 1, **dadurch gekennzeichnet, dass** die Verbindungen der allgemeinen Formel (I) hergestellt werden durch Veresterung von mindestens einer der Alkanolaminverbindungen aus der Gruppe Methyldiethanolamin, Methylethanolisopropanolamin, Methyl-diisopropanolamin, Triisopropanolamin, Triethanolamin und Fettsäuren und anschließender Quaternierung.

3. Klare Weichspülmittelformulierungen gemäß Ansprüche 1 und 2, **dadurch gekennzeichnet, dass** die Verbindungen der allgemeinen Formel (I) hergestellt werden durch Veresterung von Alkanolaminen und Fettsäuren im Molverhältnis von 1:1,6 bis 1:2 und anschließender Quatemierung.

4. Klare Weichspülmittelformulierungen gemäß Ansprüche 1 bis 3, **dadurch gekennzeichnet, dass** die Verbindungen der allgemeinen Formel (I) hergestellt werden durch Veresterung von Alkanolaminen und mindestens einer Fettsäure aus der Gruppe der Rapsölfettsäuren, Sonnenblumenölfettsäuren, Sojaölfettsäuren, Tallölfettsäure.

5. Klare Weichspülmittelformulierungen gemäß Ansprüche 1 bis 4, **dadurch gekennzeichnet, dass** die Verbindungen der allgemeinen Formel (I) hergestellt werden durch Veresterung von Alkanolaminen und mindestens einer Fettsäure mit Jodzahlen im Bereich von 40 bis 160.

6. Klare Weichspülmittelformulierungen gemäß Ansprüche 1 bis 4, **dadurch gekennzeichnet, dass** die Verbindungen der allgemeinen Formel (I) hergestellt werden durch Veresterung von Alkanolaminen und mindestens einer Fettsäure mit Jodzahlen im Bereich von 80 bis 150.

7. Weichspülmittelformulierungen gemäß Ansprüche 1 bis 3, **dadurch gekennzeichnet, dass** als Komponente B) ethoxiliertes oder propoxiliertes Phenol, Benzylalkohol, Isopropanol und/oder Isobutanol mit einem mittleren Alkoxylierungsgrad von > 2,5 bis 3,5 mitverwendet wird.

## Claims

1. A clear fabric softener formulation comprising
A) 15-35% by weight of at least one quaternary ammonium compound of the general formula (I) and
B) 5-30% by weight of at least one of the compounds of the general formula (II)
R⁶-(CH₂)ₐ-O(-CH₂ - CH₂(R⁴) -O-)ₙH
where
R = -CH₃, -CH₂-CH(R⁴)-OR¹, -CH₂-CH(R⁵)-OR², in which R⁴, R⁵ may be identical or different and are H or -CH₃,
R¹ and R² = H, -C(O)-R³ in which R³ is an optionally substituted hydrocarbon radical having 13-19 carbon atoms and containing at least one double bond, with the proviso that when R ≠ CH₃ R¹ and R² = H at least 1 to 1.4 times, and when R = CH₃ R¹ and R² = H at most 0.4 times
R⁶ = a phenyl radical optionally containing C₁₋₄ alkyl groups, or a branched alkyl radical having 3 to 6 carbon atoms
a = 0 or 1
n = 0 to 8,
A⁻ can be = anion of a quaternizing agent, in particular of dimethyl sulfate, diethyl sulfate, methyl chloride, and
C) 0.5-18% by weight of customary auxiliaries and additives, and
D) ad 100% by weight of water.

2. The clear fabric softener formulation as claimed in claim 1, **characterized in that** the compounds of the general formula (I) are prepared by esterifying at at least one of the compounds from the group methyldiethanolamine, methylethanolisopropanolamine, methyldiisopropanolamine, triisopropanolamine, triethanolamine and fatty acids and subsequent quaternization.

3. The clear fabric softener as claimed in claims 1 and 2, **characterized in that** the compounds of the general formula (I) are prepared by esterifying alkanolamines and fatty acid in a molar ratio of from 1 : 1.6 to 1 : 2 and subsequent quaternization.

4. The clear fabric softener formulation as claimed in claims 1 to 3, **characterized in that** the compounds of the general formula (I) are prepared by esterifying alkanolamines and at least one fatty acid from the group of rape seed oil fatty acids, sunflower oil fatty acids, soyabean oil fatty acids, tall oil fatty acid.

5. The clear fabric softener as claimed in claims 1 to 4, **characterized in that** the compounds of the general formula (I) are prepared by esterifying alkanolamines and at least one fatty acid having iodine numbers in the range from 40 to 160.

6. The clear fabric softener as claimed in claims 1 to 4, **characterized in that** the compounds of the general formula (I) are prepared by esterifying alkanolamines and at least one fatty acid having iodine numbers in the range from 80 to 150.

7. The fabric softener formulation as claimed in claims 1 to 3, **characterized in that** component B) used includes ethoxylated or propoxylated phenol, benzyl alcohol, isopropanol and/or isobutanol having an average degree of alkoxylation of > 2.5 to 3.5.

## Revendications

1. Formulations assouplissantes limpides, comprenant
A) de 15 à 35 % en poids d'au moins un composé ammonium quaternaire de formule générale (I) et
B) de 5 à 30 % en poids d'au moins un composé de formule générale (II)
R⁶-(CH₂)ₐ-O(-CH₂-CH(R⁴)-O-)ₙH
dans laquelle
R représente -CH₃, -CH₂-CH(R⁴)-OR¹, -CH₂-CH(R⁵)-OR², où R⁴ et R⁵, identiques ou différents, peuvent représenter H ou -CH₃,
R¹, R² représentent H, -C(O)-R³ où R³ représente un radical hydrocarboné ayant de 13 à 19 atomes de carbone, éventuellement substitué et renfermant au moins une double liaison, à condition que si R est différent de CH₃, R¹ et R² sont au moins 1 à 1,4 fois H, et si R représente CH₃, R¹ et R² sont au plus 0,4 fois H,
R⁶ représente un radical phényle renfermant éventuellement des groupes alkyle en C₁₋₄ ou un radical alkyle ramifié ayant de 3 à 6 atomes de carbone,
a vaut 0 ou 1,
n vaut de 0 à 8,
A⁻ peut représenter un anion d'un agent de quaternisation, en particulier du sulfate de diméthyle, du sulfate de diéthyle, du chlorure de méthyle, et
C) de 0,5 à 18 % en poids d'auxiliaires et d'additifs habituels, et
D) de l'eau jusqu'à 100 % en poids.

2. Formulations assouplissantes limpides selon la revendication 1, **caractérisées en ce que** les composés de formule générale (I) sont préparés par estérification d'au moins un des composés alcanolamine parmi le groupe constitué de la méthyldiéthanolamine, de la méthyléthanolisopropanolamine, de la méthyldiisopropanolamine, de la triisopropanolamine, de la triéthanolamine, et d'acides gras, et par quaternisation subséquente.

3. Formulations assouplissantes limpides selon les revendications 1 et 2, **caractérisées en ce que** les composés de formule générale (I) sont préparés par estérification d'alcanolamines et d'acides gras en un rapport molaire de 1:1,6 à 1:2 et par quaternisation subséquente.

4. Formulations assouplissantes limpides selon les revendications 1 à 3, **caractérisées en ce que** les composés de formule générale (I) sont préparés par estérification d'alcanolamines et d'au moins un acide gras parmi le groupe constitué des acides gras de l'huile de colza, des acides gras de l'huile de tournesol, des acides gras de l'huile de soja et des acides gras de tallol.

5. Formulations assouplissantes limpides selon les revendications 1 à 4, **caractérisées en ce que** les composés de formule générale (I) sont préparés par estérification d'alcanolamines et d'au moins un acide gras avec des indices d'iode dans la plage de 40 à 160.

6. Formulations assouplissantes limpides selon les revendications 1 à 4, **caractérisées en ce que** les composés de formule générale (I) sont préparés par estérification d'alcanolamines et d'au moins un acide gras avec des indices d'iode dans la plage de 80 à 150.

7. Formulations assouplissantes selon les revendications 1 à 3, **caractérisées en ce que** l'on utilise conjointement, en tant que composant B), le phénol éthoxylé ou propoxylé, l'alcool benzylique, l'isopropanol et/ou l'isobutanol avec un degré d'alcoxylation moyen de > 2,5 à 3,5.
